# FASCICULE DE BREVET EUROPEEN

(11) **EP 0 228 971 B1**
(45) Date de publication et mention de la délivrance du brevet: **27.03.1991**
(21) Numéro de dépôt: 86402968.1
(22) Date de dépôt: 31.12.1986
(51) Int. Cl.: B65D 19/20, B65D 5/36, B65D 77/06

(54) **Emballage pliant du type des caisses-palettes**
Faltbare Palettenbehälter
Collapsible palletised container

(30) Priorité: 02.01.1986 FR 8600026; 21.07.1986 FR 8610533
(43) Date de publication de la demande: 15.07.1987
(73) Titulaire: SOCIETE CONTINENTALE DU CARTON ONDULE SOCAR Société Anonyme dite:, 94160 Saint-Mandé (FR)
(72) Inventeur: Lacroix, Michel, F-18000 Bourges (FR)
(74) Mandataire: Jolly, Jean-Pierre

(56) Documents cités:
- EP-A- 0 040 476
- CH-A- 328 287
- FR-A- 2 054 841
- GB-A- 718 448
- US-A- 3 949 874
- US-A- 4 373 637

## Description

La présente invention concerne un nouvel emballage pliant du type des caisses-palettes, c'est-à-dire comprenant un conteneur en carton, carton ondulé ou similaire, généralement de forme parallélépipèdique, dont le fond, habituellement constitué de volets attenants aux parois latérales, est fixé sur une palette en bois ou similaire. Le conteneur peut être ouvert à sa partie supérieure et être alors coiffé d'un couvercle. Il peut aussi comporter, comme à sa base, des volets attenants aux parois latérales, qui sont rabattus après remplissage et rendus solidaires les uns des autres, le conteneur étant alors du type des caisses dites américaines.

De telles caisses-palettes connaissent un emploi de plus en plus grand pour le conditionnement et le transport de multiples marchandises, car elles sont d'une fabrication aisée, d'un coût modéré, et peuvent être réalisées avec des dimensions importantes, la palette dont elles sont munies se prêtant à une manutention aisée à l'aide de chariots transporteurs ou élévateurs.

En vue de faciliter leur stockage avant emploi sous un faible volume, on a proposé de replier à plat le corps d'emballage sur la palette, mais les caisses-palettes de ce type nécessitent généralement, après montage, l'emploi de longerons verticaux en bois, dits "chandelles" dans la technique, pour leur assurer une tenue satisfaisante,et ceci accroît leur coût de fabrication et complique les opérations de montage.

On a aussi proposé (voir le brevet français n^{o} 2 054 841) d'équiper la base du conteneur de deux demi-palettes fixées, respectivement, sur les volets formant la partie externe du fond et attenants à deux parois latérales opposées, ce qui permet de replier le conteneur à plat avec les parois appliquées les unes contre les autres, de même que les volets formant le fond, et avec les demi-palettes disposées de part et d'autre de l'emballage aplati, à l'extérieur de celui-ci.

Cet emballage est particulièrement simple, mais sa mise en forme par l'utilisateur est peu pratique, car rien n'est prévu pour solidariser entre elles les demi-palettes en position montée de l'emballage, sinon des fils ou des feuillards, passant sur le couvercle et au-dessous du fond.

C'est à ce dernier type d'emballages, dont le fond est équipé de demi-palettes, que s'intéresse la présente invention, et elle vise à remédier aux inconvénients de la technique connue, en proposant une caisse-palette qui puisse être livrée repliée à plat à l'utilisateur et être mise en volume de façon simple par celui-ci.

L'invention vise également à proposer une caisse-palette de ce type, dont les demi-palettes équipant le fond sont réunies par un organe d'articulation, même en position repliée, et restent ainsi solidaires l'une de l'autre en position montée.

L'invention vise aussi à proposer une caisse-palette de ce type, dans laquelle un sac en matière plastique, solidaire du conteneur en carton ondulé et destiné à recevoir le contenu de la caisse-palette, puisse être livré aux utilisateurs pré-assemblé avec le conteneur et avec les demi-palettes.

On sait, en effet, que les caisses-palettes sont fréquemment utilisées pour conditionner des matières particulaires en vrac, tels que des polymères en granules ou autres. Le volume des matières conditionnées peut être très important et leur poids dépasse souvent une tonne. Afin de faciliter leur conditionnement, ces matériaux sont en général logés dans un sac en polyéthylène ou similaire à l'intérieur de la caisse-palette.

De telles matières plastiques adhèrent cependant de façon médiocre au carton ondulé et l'on peut craindre que les sacs collés à l'intérieur du conteneur ne se désolidarisent de celui-ci, lorsque la caisse-palette est repliée à plat en vue d'être livrée aux utilisateurs, puis mise en volume par ceux-ci.

La présente invention permet de remédier à cet inconvénient.

A cet effet, l'invention a pour objet une caisse-palette du type comprenant un conteneur en carton ondulé ou similaire, dont la partie externe du fond comprend deux volets attenants par une ligne de pliage à deux parois parallèles opposées et sur chacun desquels est fixée une demi-palette en bois ou similaire, caractérisé en ce que chacune des parois auxquelles ne sont pas attenants les volets portant les demi-palettes est divisée en deux parties égales par une ligne de pliage parallèle aux arêtes verticales du conteneur et apte à permettre le pliage entre les parois attenantes aux volets, et en ce que les volets portant les demi-palettes sont assemblés entre eux de manière à former une charnière ou sont réunis par au moins un élément de carton ou similaire formant charnière, qui est fixé sur lesdits volets et qui comporte une ligne de pliage disposée suivant le plan de raccordement desdites demi-palettes.

Il sera ainsi possible, du fait des lignes de pliage verticales des parois du conteneur non attenantes aux volets portant les demi-palettes, d'effecteur un pliage "en accordéon" de ces parois du conteneur pour replier celui-ci à plat, avec les volets portant les demi-palettes disposés dans le prolongement des parois latérales auxquelles ils sont attenants.

Inversement, il suffit d'écarter l'une de l'autre les parois auxquelles sont attenants les volets portant les demi-palettes, en exerçant une traction sur ces parois ou sur ces demi-palettes pour que la caisse-palette se mette d'elle-même en forme, les volets portant les demi-palettes se redressant perpendiculairement aux parois attenantes, du fait de l'élément formant charnière qui les réunit.

Il est donc possible au fabricant de livrer les caisses Palettes repliées aux utilisateurs et à ceux-ci de les stocker ainsi, en n'occupant qu'un très faible volume, pour les mettre en forme d'une façon simple, sans utiliser quelque accessoire que ce soit pour leur montage ou lors de leur emploi.

On notera d'ailleurs que la partie du fond de la caisse-palette constituée par les volets portant les demi-palettes verrouille en position montée le corps du conteneur et que la résistance à la compression verticale de celui-ci n'est nullement affaiblie par la présence des lignes de pliage des parois non attenantes aux volets portant les demi-palettes.

Bien entendu, ces parois peuvent elles-mêmes comporter à leur base des volets, qui seront disposés à l'intérieur du conteneur et appliqués contre la face interne des volets portant les demi-palettes. Ces volets comporteront aussi des lignes de pliage disposées dans le même plan que les lignes de pliage des parois sur lesquelles ils sont articulés et, pour replier à plat la caisse-palette, il suffira d'appliquer lesdits volets contre les parois attenantes pour qu'ils puissent eux-mêmes subir un pliage en accordéon.

Dans une variante avantageuse, les volets externes du fond du conteneur ne sont plus réunis par un élément formant charnière, mais sont assemblés de manière à former eux-mêmes une charnière et peuvent pincer entre eux le fond d'un sac en matière plastique.

Dans cette variante, les volets externes du fond du conteneur peuvent être assemblés entre eux suivant une bande, de manière à former un dièdre d'arête parallèle aux lignes de pliage par lesquelles ces volets sont raccordés aux parois auxquelles ils sont attenants, la distance séparant l'arête du dièdre desdites lignes de pliage étant égale à la moitié de la distance séparant lesdites parois après mise en volume de la caisse-palette.

Le dièdre formé par lesdits volets constitue ainsi une charnière permettant le pliage à plat du fond du conteneur entre les demi-palettes sur lesquelles ces volets sont fixés, sans qu'il soit nécessaire d'utiliser un élément additionnel formant charnière.

Un sac en matière plastique, destiné à doubler intérieurement le conteneur,pourra être pincé par son fond entre les parties assemblées desdits volets, en étant ainsi rendu solidaire de ceux-ci.

Dans cette forme de réalisation de l'invention, les volets externes pourront être assemblés par tout moyen connu dans la technique, mais ils seront de préférence assemblés par collage, si le fond d'un sac en matière plastique doit être pincé entre eux, afin de ne pas affaiblir ce sac. Du fait de ce mode d'assemblage du sac - ou de la "sache", comme l'on dit dans la technique - et du conteneur, les risques de désolidarisation accidentelle de ces éléments sont pratiquement négligeables.

Les volets pourront être assemblés suivant une bande, au voisinage de leur bord parallèle à leur ligne de raccordement à la paroi attenante, et les parties assemblées desdits volets pourront elles aussi être délimitées le long de l'arête dudit dièdre par des lignes de pliage parallèles à ces lignes de raccordement, de manière qu'après mise en volume de la caisse-palette, la partie assemblée desdits volets puisse être pincée entre les demi-palettes.

Les volets externes du fond pourront ou non être doublés à l'intérieur de volets internes attenants aux autres parois et présentant des lignes de pliage parallèles aux arêtes verticales du conteneur, dans le prolongement des lignes de pliage des parois auxquelles ces volets sont attenants, comme mentionné ci-dessus. Dans le cas où un sac en matière plastique est solidaire du fond du conteneur, ces volets internes devront être de petites dimensions, s'ils existent, afin de permettre la mise en position du sac en position montée de la caisse-palette. En variante, une fente pourra être ménagée dans la partie médiane de ces volets, perpendiculairement aux parois attenantes pour livrer passage à ce sac.

Les dessins annexés, qui n'ont pas de caractère limitatif, illustrent une telle forme de mise en oeuvre de l'invention. Sur ces dessins :

La figure 1 est une vue en perspective d'une première caisse-palette selon l'invention , dans laquelle les volets externes du fond du conteneur sont réunis par un élément formant charnière ;

La figure 2 est une vue en perspective de la caisse-palette de la figure 1 repliée à plat ;

Les figures 3 et 4 illustrent la mise en volume de cette caisse-palette ;

La figure 5 est une vue en perspective d'une autre forme de réalisation de la caisse-palette selon l'invention, en position montée, dans laquelle les volets externes du fond du conteneur sont assemblés entre eux de manière à former une charnière ;

La figure 6 illustre le pliage du conteneur en carton ondulé de cette caisse-palette;

La figure 7 est une vue en perspective du conteneur d'une autre caisse-palette conforme à l'invention.

La caisse-palette représentée sur les figures 1 à 4 est d'un type connu en soi, comprenant un conteneur 1 en carton ondulé, en forme de parallélépipède rectangle, reposant par sa base sur une palette en bois ou similaire, constituée de deux demi-palettes 2.

Le conteneur 1 comporte:
- d'une part, deux parois longitudinales 3, à la base desquelles sont articulés par une ligne de pliage deux volets 4, qui constituent la partie externe du fond du conteneur, et sur lesquels sont fixées, par collage, agrafage ou similaire, les demi-palettes 2;
- d'autre part, deux parois transversales 5, à la base desquelles sont articulés par une ligne de pliage deux volets 6, qui, après montage de la caisse-palette, sont rabattus à l'intérieur du conteneur contre les volets 4, pour constituer la partie intérieure du fond.

Dans le cas du dessin, les parois 3 et 5 comportent également, à leur partie supérieure, des volets, respectivement 7 et 8, qui, après remplissage du conteneur, sont rabattus et assemblés entre eux pour assurer la fermeture de la caisse-palette, mais celle-ci pourrait aussi bien comporter un couvercle ou être équipée d'un autre mode de fermeture.

Conformément à l'invention, les parois transversales 5 sont munies, suivant le plan longitudinal médian du conteneur, d'une ligne de pliage 9, parallèle aux arêtes verticales de la caisse-palette, qui se prolonge, sur les volets 6 et 8, par une ligne de pliage, respectivement 10 et 11. Par ailleurs, les volets 4 attenants aux parois longitudinales 3 sont réunis par une bande 12 de carton ou similaire, collée contre leur face interne ou externe et munie, suivant le plan longitudinal médian de la caisse-palette, d'une ligne de pliage 13, qui permet à cette bande 12 de jouer le rôle d'articulation ou de charnière entre les volets 4.

Comme on le voit clairement sur les dessins, il est aussi possible, après avoir rabattu les volets 7 et 8 à l'extérieur des parois correspondantes et appliqué les volets 6 contre la face interne des parois transversales 5, de replier à plat la caisse-palette, par pliage autour des lignes 9, 10, 11, 13, de son plan longitudinal médian, en amenant les demi-palettes 2 dans le prolongement des parois longitudinales 3.

La caisse-palette peut ainsi être livrée à plat aux utilisateurs et être stockée sous ce très faible volume.

Pour la mettre en forme, il suffit, comme on le voit sur les figures 2 et 3, de rabattre les demi-palettes, ou d'écarter les parois longitudinales 3, pour que les parois transversales 5 se déplient d'elles-mêmes et viennent se placer en position perpendiculaire aux demi-palettes et aux parois longitudinales 3. Il suffira ensuite à l'utilisateur de rabattre les volets 6 attenants aux parois transversales 5 contre les volets 4 attenants aux parois longitudinales 3, pour obtenir une caisse-palette parfaitement stable, prête à recevoir les objets ou matériaux qui doivent y être conditionnés.

On notera qu'il y a un auto-verrouillage de la caisse en position montée et pleine.

Les figures 5 à 7 représentent des variantes de la caisse-palette selon l'invention dans lesquelles le conteneur en carton ondulé est normalement équipé à l'intérieur d'un sac en matière plastique, mais, pour plus de clarté, ce sac n'a pas été représenté sur les dessins.

La caisse-palette de la figure 5 comprend un conteneur 1ʹ en carton ondulé, enforme de parallélépipède rectangle, reposant par sa base sur une palette en bois ou similaire, constituée de deux demi-palettes 2ʹ.

Le conteneur 1ʹ comporte:
- d'une part, deux parois longitudinales 3ʹ, à la base desquelles sont articulés par une ligne de pliage deux volets 4ʹ, qui constituent la partie externe du fond du conteneur, et sur lesquels sont fixées, par collage, agrafage ou similaire, les demi-palettes 2ʹ;
- d'autre part, deux parois transversales 5ʹ, à la base desquelles sont articulés par une ligne de pliage deux volets 6ʹ, qui, après montage de la caisse-palette, sont rabattus à l'intérieur du conteneur contre les volets 4ʹ, pour constituer la partie intérieure du fond.

Conformément à l'invention, les volets 4ʹ sont assemblés par collage, suivant une bande 8ʹ, au voisinage de leur bord parallèle à leur ligne de raccordement à la paroi 3ʹ, de manière à former un dièdre d'arête parallèle à cette ligne de raccordement, la bande 8ʹ étant destinée à venir se loger entre les demi-palettes 2ʹ, en étant pincée entre celles-ci, après mise en volume de la caisse-palette. Comme on le voit clairement sur la figure 6, le dièdre formé par les volets 4ʹ constitue une charnière d'articulation entre les parois 3ʹ et permet le pliage à plat du conteneur 1ʹ entre les demi-palettes 2ʹ, les parois transversales 5ʹ étant simultanément repliées en accordéon autour d'une ligne de pliage 9ʹ. La distance séparant l'arête du dièdre formé par les volets 4ʹ de la ligne de raccordement de ces volets aux parois 3ʹ est égale à la moitié de la distance séparant les parois 3ʹ après mise en volume du conteneur 1ʹ, de manière que les volets 4ʹ constituent ainsi le fond du conteneur monté.

Un sac en matière plastique (non représenté), destiné à recevoir les articles ou matériaux logés dans le conteneur 1ʹ, pourra être pincé entre les parties assemblées des volets 4ʹ, en étant ainsi parfaitement solidaire du conteneur, avec lequel il peut être livré pré-monté aux utilisateurs. Dans ce cas, afin que le sac puisse être déplié aisément à l'intérieur du conteneur 1ʹ, après mise en volume de celui-ci, les volets internes 6ʹ attenants aux parois transversales 5ʹ comportent une fente 10ʹ, dans leur partie médiane, perpendiculairement aux parois 5ʹ, pour livrer passage audit sac.

En variante, les parois 5ʹ pourront être dépourvues de rabats internes ou comporter des rabats 11ʹ de très faibles dimensions ne formant pas obstacle au sac de matière plastique, comme représenté sur la figure 7.

L'invention apporte donc aux utilisateurs un nouvel emballage simple et facile à monter, qui n'en présente pas moins une excellente résistance mécanique et une parfaite stabilité.

Naturellement, on ne sortirait pas du cadre de l'invention en réalisant une caisse-palette de ce type dont le conteneur aurait une forme autre que parallélépipèdique, celle d'un prisme octogonal, par exemple.

## Revendications

1. Caisse-palette du type comprenant un conteneur (1) en carton ondulé ou similaire, dont la partie externe du fond comprend deux volets (4) attenants par une ligne de pliage à deux parois parallèles opposées (3) et sur chacun desquels est fixée une demi-palette (2) en bois ou similaire, caractérisée en ce que chacune des parois (5) auxquelles ne sont pas attenants les volets portant les demi-palettes est divisée en deux parties égales par une ligne de pliage (9) parallèle aux arêtes verticales du conteneur et apte à permettre le pliage entre les parois(3) attenantes aux volets (4), et en ce que les volets (4) portant les demi-palettes sont assemblés entre eux de manière a former une charnière ou réunis par au moins un élément (12) de carton ou similaire formant charnière, qui est fixé sur lesdits volets et qui comporte une ligne de pliage (13) disposée suivant le plan de raccordement desdites demi-palettes.

2. Caisse-palette selon la revendication 1, dans laquelle les parois latérales (5) non attenantes aux volets (4) portant lesdites demi-palettes (2) comportent elles-mêmes, à leur partie inférieure, des volets (6) qui, en position montée de la caisse-palette, sont appliqués à l'intérieur de celle-ci contre lesdits volets portant les demi-palettes, caractérisée en ce que lesdits volets (6) comportent une ligne de pliage (10) disposée dans le prolongement de la ligne de pliage (9) des parois (5) auxquelles ils sont attenant, dans le plan réunissant les lignes de pliage (9) opposées.

3. Caisse-palette selon l'une des revendications 1 et 2, dans laquelle les parois latérales (5) non-attenantes aux volets (4) portant lesdites demi-palettes (2) comportent elles-mêmes, à leur partie supérieure, des volets (8) qui peuvent être rabattus parallèlement auxdites demi-palettes en position montée, caractérisée en ce que lesdits volets (8) comportent une ligne de pliage (11) disposée dans le prolongement de la ligne de pliage (9) des parois (5) auxquelles ils sont attenants, dans le plan réunissant les lignes de pliage (9) opposées.

4. Caisse-palette selon la revendication 1, caractérisée en ce que les volets externes (4') du fond du conteneur (1') sont assemblés entre eux suivant une bande (8'), de manière à former un dièdre d'arête parallèle aux lignes de pliage par lesquelles ces volets (4') sont raccordés aux parois (3') auxquelles ils sont attenants et en ce que la distance séparant l'arête du dièdre desdites lignes de pliage est égale à la moitié de la distance séparant lesdites parois (3') après mise en volume de la caisse-palette.

5. Caisse-palette selon la revendication 4, caractérisée en ce qu'un sac en matière plastique est pincé par son fond entre les parties assemblées desdits volets externes (4').

6. Caisse-palette selon l'une des revendications 4 et 5, caractérisée en ce que les parties assemblées desdits volets (4') présentent, au niveau de l'arête dudit dièdre, des lignes de pliage parallèles aux lignes de raccordement desdits volets (4') à la paroi (3') attenante.

7. Caisse-palette selon l'une des revendications 4 à 6, caractérisée en ce que la partie assemblée desdits volets (4'), après mise en forme de la caisse-palette, est pincée entre les deux demi-palettes (2').

8. Caisse-palette selon l'une des revendications 4 à 7, caractérisée en ce qu elle ne comporte pas de volets internes ou en ce que ces volets (11') sont de très faibles dimensions.

9. Caisse-palette selon l'une des revendications 4 à 7,caractérisée en ce que des volets internes (6') qu'elle comporte présentent dans leur partie médiane une fente (10') perpendiculaire à la paroi (5') attenante.

## Claims

1. A box pallet of the type comprising a container (1) of corrugated cardboard or the like, the outer part of the base of which comprises two flaps (4) adjoining by fold lines two opposing parallel walls (3) and to each of which there is fixed a half-pallet (2) of wood or the like, characterized in that each of the walls (5) not adjoined by the flaps carrying the half-pallets is divided into two equal parts by a fold line (9) parallel with the vertical edges of the container and capable of allowing folding between the walls (3) adjoining the flaps (4), and in that the flaps (4) carrying the half-pallets are assembled in such a way as to form a hinge or are connected by at least one member (12) of cardboard or the like forming a hinge, which is fixed to said flaps and which comprises a fold line (13) arranged in accordance with the plane of connection of said half-pallets.

2. A box pallet according to claim 1, in which the side walls (5) not adjoining the flaps (4) carrying said half-pallets (2) themselves comprise, at their lower parts, flaps (6) which, when the box pallet is in the assembled position, are applied to the inside of the latter against said flaps carrying the half-pallets, characterized in that said flaps (6) comprise a fold line (10) arranged to extend the fold line (9) of the walls (5) which they adjoin, in the plane connecting the opposing fold lines (9).

3. A box pallet according to either one of claims 1 and 2, in which the side walls (5) not adjoining the flaps (4) carrying said half-pallets (2) themselves comprise, at their upper parts, flaps (8) which may be folded back to be parallel with said half-pallets in the assembled position, characterized in that said flaps (8) comprise a fold line (11) arranged to extend the fold line (9) of the walls (5) which they adjoin, in the plane connecting the opposing fold lines (9).

4. A box pallet according to claim 1, characterized in that the outer flaps (4') of the base of the container (1') are assembled along a strip (8'), in such a way as to form a dihedral edge parallel with the fold lines by which these flaps (4') are connected to the walls (3') which they adjoin and in that the distance separating the edge of the dihedron from said fold lines is equal to half the distance separating said walls (3') after assembly of the box pallet.

5. A box pallet according to claim 4, characterized in that a bag of plastics material is gripped at the bottom between the assembled parts of said outer flaps (4').

6. A box pallet according to either one of claims 4 and 5, characterized in that the assembled parts of said flaps (4') have, at the level of the edge of said dihedron, fold lines parallel to the lines connecting said flaps (4') to the adjoining walls (3').

7. A box pallet according to any one of claims 4 to 6, characterized in that the assembled part of said flaps (4'), after the box pallet has been put into shape, is gripped between the two half-pallets (2').

8. A box pallet according to any one of claims 4 to 7, characterized in that it does not comprise any inner flaps or in that these flaps (11') are very small.

9. A box pallet according to any one of claims 4 to 7, characterized in that any inner flaps (6') which it does comprise have in their median part a slit (10') perpendicular to the adjoining wall (5').

## Patentansprüche

1. Palettenbehälter des Typs umfassend einen Behälter (1) aus Wellpappe od.dgl., dessen Außenbereich den Bodens zwei Über jeweils eine Faltlinie an zwei zueinander parallele gegenüberliegende wände (3) anschließende Klappen (4) umfaßt, an denen jeweils eine Halb-Palette (2) aus Holz od.dgl. befestigt ist, dadurch gekennzeichnet, daß jede wand (5), an die die Halb-Paletten tragenden Klappen nicht anschließen, in zwei gleiche, durch eine zu den vertikalen Kanten des Behälters parallele Faltlinie (9) geteilt wird, welche Linie eine Faltung zwischen den an die Klappen (4) anschließenden Wänden (3) ermöglichen kann, und daß die die Halb-Paletten tragenden Klappen (4) miteinander zur Ausbildung eines Scharniers zusammengebaut oder durch wenigstens ein ein Scharnier bildendes Element (12) aus Karton od.dgl. verbunden sind, welches an den Klappen befestigt ist und eine Faltlinie (13) umfaßt, welche längs der Verbindungslinie der Halb-Paletten verläuft.

2. Palettenbehälter nach Anspruch 1, wobei die nicht an die die Halb-Paletten (2) tragenden Klappen (4) anschließenden Seitenwände (5) selbst in ihrem unteren Bereich Klappen (6) umfassen, welche in aufgerichtetem Zustand des Palettenbehälters innen an den die Halb-Paletten tragenden Klappen anliegen, dadurch gekennzeichnet, daß diese Klappen (6) eine Faltlinie (10) aufweisen, welche in der Verlängerung der Faltlinie (9) der Wände (5), an welche sie anschließen, in der die gegenüberliegenden Faltlinien (9) verbindenden Ebene liegt.

3. Palettenbehälter nach einem der Ansprüche 1 oder 2, wobei die nicht an die die Halb-Paletten (2) tragenden Klappen (4) anschließenden Seitenwände (5) selbst in ihrem oberen Bereich Klappen (8) umfassen, welche parallel zu den Halb-Paletten in aufgerichteter Position umgeschlagen werden können, dadurch gekennzeichnet, daß diese Klappen (8) eine Faltlinie (11) aufweisen, welche in der Verlängerung der Faltlinie (9) der Wände (5), an welche sie anschließen, in der die gegenüberliegende Faltlinien (9) verbindenden Ebene liegt.

4. Palettenbehälter nach Anspruch 1, dadurch gekennzeichnet, daß die Außenklappen (4') des Bodens des Behälters (1) miteinander längs eines Bandes (8') zur Ausbildung eines Dieders mit zu den Faltlinien parallelen Kanten verbunden sind, über welche Faltlinien die Klappen (4') mit den Wänden (3') verbunden sind, an welche sie anschließen, und daß der Abstand zwischen der Kante des Dieders und den Faltlinien gleich der Hälfte des die Wände (3') trennenden Abstandes nach dem Aufrichten des palettenbehälters ist.

5. Palettenbehälter nach Anspruch 4, dadurch gekennzeichnet, daß ein Sack aus Kunststoff mit seinem Boden zwischen den zusammengestellten Bereichen der Außenklappen ((4') eingeklemmt ist.

6. Palettenbehälter nach einem der Ansprüche 4 oder 5, dadurch gekennzeichnet, daß die zusammengestellten Bereiche der Klappen (4') auf Höhe der Kante des Dieders Faltlinien aufweisen, welche zu den Verbindungslinien der Klappen (4') mit der anschließenden Wand (3') parallel sind.

7. Palettenbehälter nach einem der Ansprüche 4 bis 6, dadurch gekennzeichnet, daß der zusammengestellte Bereich der Klappen (4') nach dem Aufrichten des Palettenbehälters zwischen den Halb-Paletten (2') eingeklemmt ist.

8. Palettenbehälter nach einem der Ansprüche 4 bis 7, dadurch gekennzeichnet, daß er keine Innenklappen aufweist oder daß diese Klappen (11') nur sehr geringe Abmessungen aufweisen.

9. Palettenbehälter nach einem dar Ansprüche 4 bis 7, dadurch gekennzeichnet, daß die vorhandenen Innenklappen (6') in ihrem mittleren Bereich einen auf die anschließende Wand (5') normal verlaufenden Schlitz (10') aufweisen.
